# EUROPÄISCHE PATENTSCHRIFT

(11) **EP 2 445 812 B1**
(45) Veröffentlichungstag und Bekanntmachung des Hinweises auf die Patenterteilung: **15.01.2014**
(21) Anmeldenummer: 10739481.9
(22) Anmeldetag: 04.06.2010
(51) Int. Cl.: B65D 83/16

(54) **VENTIL UND ABGABEVORRICHTUNG**
VALVE AND DISCHARGE DEVICE
SOUPAPE ET DISPOSITIF DISTRIBUTEUR

(30) Priorität: 25.06.2009 DE 102009030627
(43) Veröffentlichungstag der Anmeldung: 02.05.2012
(73) Patentinhaber: Aptar Dortmund GmbH, 44319 Dortmund (DE)
(72) Erfinder: NEUHAUS, Reinhard, 58675 Hemer (DE)
(74) Vertreter: Von Rohr
(86) Internationale Anmeldenummer: PCT/EP2010/003379
(87) Internationale Veröffentlichungsnummer: WO 2010/149264

(56) Entgegenhaltungen:
- DE-A1-102007 049 614
- US-A- 4 493 444
- US-A1- 2002 074 355

## Beschreibung

Die vorliegende Erfindung betrifft ein Ventil und eine Abgabevorrichtung für eine vorzugsweise kosmetische Flüssigkeit gemäß dem Oberbegriff des Anspruchs 1 bzw. 15.

Unter dem Begriff "Abgabevorrichtung" ist bei der vorliegenden Erfindung insbesondere ein Abgabekopf zu verstehen, der vorzugsweise an einem Behälter bzw. dessen Abgabeventil oder an einer handbetätigten Pumpe angebracht oder anbringbar ist. Insbesondere kann es ich auch um einen Druckbehälter, eine Spenderpumpe o. dgl. handeln. Die Abgabevorrichtung dient vorzugsweise der nicht-sprühenden Aus- bzw. Abgabe einer vorzugsweise kosmetischen Flüssigkeit. Jedoch kann es sich auch um eine Dosierpumpe bzw. handbetätigte Pumpe oder jede sonstige Abgabevorrichtung, wie einen Behälter, Sprühkopf, Spender o. dgl., insbesondere für eine kosmetische Flüssigkeit, handeln.

Unter dem Begriff "Flüssigkeit" sind insbesondere auch Suspensionen und Fluide, ggf. mit Gasphasen, zu verstehen. Die Flüssigkeit kann als Paste, Strahl oder Nebel oder in sonstiger Weise, beispielsweise als Schaum oder Gel, ausgegeben werden.

Vorzugsweise wird die Abgabevorrichtung für eine kosmetische Flüssigkeit eingesetzt. Unter dem Begriff "kosmetische Flüssigkeit" sind in einem engeren Sinn Kosmetika, Haarspray, Haarlack, Deodorant, Rasierschaum, Farbspray, Sonnen- oder Hautpflegemittel, generell Mittel zur Schönheitspflege, o. dgl. zu verstehen. Vorzugsweise werden in einem weiteren Sinn aber auch sonstige Körper- oder Haarpflegeprodukte umfaßt.

Beispielsweise kann es sich bei der Flüssigkeit aber auch um Reinigungsmittel oder Schmiermittel oder sonstige Flüssigkeiten, beispielsweise Luftverbesserer, und insbesondere auch um andere technische Flüssigkeiten und Fluide, wie Rostlöser o. dgl., handeln. Nachfolgend wird jedoch aus Vereinfachungsgründen und aufgrund des Nutzungsschwerpunkts oft nur von kosmetischer Flüssigkeit gesprochen.

Bei heutigen Abgabevorrichtungen zur Abgabe von insbesondere aufschäumenden oder aufgeschäumten Flüssigkeiten, wie Rasierschaum, oder bei Spenderpumpen besteht häufig das Problem, daß die Flüssigkeiten bzw. daraus gebildete Produkte nach Beendigung der eigentlichen Abgabe nachträglich austreten, insbesondere nachschäumen oder nachtropfen. Dieses Problem ist besonders bei Rasierschaum o. dgl. eklatant, tritt jedoch auch bei nicht aufgeschäumten bzw. nicht aufschäumenden Flüssigkeiten auf und kann insbesondere zu unerwünschten Verschmutzungen der Abgabevorrichtungen führen.

Die WO 2007/104561 A2 offenbart eine Abgabevorrichtung. Gemäß einer Ausführungsvariante ist die Abgabevorrichtung als Sprühkopf mit einem Auslaßventil zum Verhindern eines nachträglichen Austretens von Flüssigkeit oder Schaum ausgebildet. Das Auslaßventil weist ein elastisch verformbares, flächiges Ventilelement auf. Das Ventilelement ist gegen ein bereichsweise vorbehandeltes Basismaterial gespritzt und dadurch mit dem Basismaterial in dem vorbehandelten Bereich verbunden. Die Vorbehandlung erfolgt durch Plasmabehandlung und/oder Bestrahlung, um zwei ansonsten nicht miteinander verbindbare Materialien in dem gewünschten Bereich miteinander verbinden zu können. In der Praxis hat sich gezeigt, daß es sehr schwierig ist, eine dichte Verbindung des Ventilelements mit dem Basismaterial herzustellen und/oder ein sicheres Schließen zu gewährleisten.

Die US 2002/0074355 A1 betrifft eine Abgabevorrichtung zu Dosierung einer viskosen Flüssigkeit. Die Abgabevorrichtung weist ein Flüssigkeitsreservoir, eine Pumpkammer, einen Pumpmechanismus und eine Abgabeöffnung auf. In der Abgabeöffnung ist ein elastisch verformbares Auslassventil durch einen Halteabschnitt gehalten. Der Auslass ist durch das Ventil hindurch gebildet.

Die US 4,493,444 beschreibt ein selbstschließendes Ventil und eine Ventil- und Deckelbaueinheit zum Verschließen eines oberen Endes eines Aerosolbehälters. Ein Ventilelement weist einen ebenen Verformungsbereich und einen pilzartigen Fortsatz mit einem seitlichen Auslass auf. Das Ventilelement dichtet den unverformten Zustand mit einem Rand des pilzförmigen Fortsatzes gegen einen Deckelrand.

Die DE 10 2007 049 614 A1 betrifft eine Abgabevorrichtung für eine kosmetische Flüssigkeit. Ein Ventilelement eines Auslassventils wird auf eine Wandung gespritzt, so dass das Ventilelement im geschlossenen Zustand einen Auslasskanal abdeckt und im geöffneten Zustand ein Auslass zwischen Ventilelement und Halteabschnitt gebildet wird.

Der vorliegenden Erfindung liegt die Aufgabe zugrunde, ein verbessertes Ventil und eine verbesserte Abgabevorrichtung anzugeben, so daß ein sehr gutes Schließen des Ventils und/oder ein besonders kompakter Aufbau und/oder eine einfache, für die Massenherstellung günstige Herstellung ermöglicht wird bzw. werden.

Die obige Aufgabe wird durch ein Ventil gemäß Anspruch 1 oder eine Abgabevorrichtung gemäß Anspruch 15 gelöst. Vorteilhafte Weiterbildungen sind Gegenstand der Unteransprüche.

Ein erster Aspekt liegt darin, daß das Ventil, das insbesondere ein Auslaßventil, besonders bevorzugt für eine Abgabevorrichtung bildet, einen Auslaß aufweist, der durch ein zum Öffnen des Ventils elastisch verformbares Ventilelement hindurch gebildet ist. Dies gestattet einen kompakten Aufbau und ein besonders definiertes bzw. zuverlässiges Schließen des Ventils. Der Auslaß weist eine definierte Lage auf, und es können sehr definierte Ausgabeeigenschaften erreicht werden.

Besonders bevorzugt wird das Ventilelement insbesondere durch Spritzen direkt mit einem zugeordneten Halteabschnitt, wie einem Basismaterial, Unterteil o. dgl., flächig verbunden, wobei durch eine Vorbehandlung in einem Verformungsbereich eine flächige Verbindung unterbunden wird, so daß sich das Ventilelement in diesem Bereich von dem Halteabschnitt lösen und/oder elastisch verformen kann. Das Öffnen des Ventils kann also durch zumindest bereichsweise Abheben des Ventilelements von dem Halteabschnitt erfolgen. Jedoch kann alternativ oder zusätzlich ein Öffnen des Ventils auch dadurch erfolgen, daß sich das vorzugsweise flächige Ventilelement zumindest im wesentlichen in seiner Flächenerstreckung elastisch verformt, um den vorzugsweise schlitzartigen Auslaß und damit das Ventil zu öffnen.

Allgemeiner ausgedrückt ist vorzugsweise vorgesehen, daß ein erstes Material in einem Bereich vorbehandelt wird und anschließend ein zweites Material unmittelbar gegen das erste Material gespritzt und dadurch mit dem ersten Material fest verbunden wird, wobei die beiden Materialien im vorbehandelten Bereich nicht verbunden sind und/oder vorzugsweise ausschließlich im vorbehandelten Bereich voneinander lösbar sind. So kann auf sehr einfache Art und Weise im vorbehandelten Bereich ein Lösen der beiden Materialien voneinander und damit insbesondere das Öffnen des Ventils ermöglicht werden.

Die Vorbehandlung erfolgt insbesondere durch Aufbringen einer Beschichtung, Zwischenlage oder Folie, besonders bevorzugt einer Prägefolie bzw. Heißsiegelfolie, die insbesondere mit dem Halteabschnitt fest verbunden und/oder mit dem Ventilelement nicht verbunden oder verbindbar ist. Dies gestattet eine sehr einfache, kostengünstige und/oder schnelle Herstellung.

Die vorschlagsgemäße Lösung gestattet optimale Materialpaarungen. Insbesondere können auch Werkstoffe verwendet werden, die sich miteinander fest verbinden, um Bauteile zu bilden, die sich partiell voneinander lösen können.

Vorzugsweise ist der im Ventilelement gebildete Auslass quer zu dem im Halteabschnitt gebildeten Auslasskanal versetzt. Es ist quasi ein beliebiger Versatz wählbar. Das Maß des Versatzes prägt maßgeblich die Eigenschaften des Ventils. Durch entsprechende Variationen des Versatzes können daher auf sehr einfache Weise gewünschte Eigenschaften erreicht werden. Weiter gestattet das vorschlagsgemäße Ventil viele Variationen bei der Ausbildung des Auslasses, beispielsweise hinsichtlich Anzahl, Lage, Form und Größe. So können wiederum auf sehr einfache Weise unterschiedliche Ventileigenschaften realisiert werden.

Besonders bevorzugt bildet das vorschlagsgemäße Ventil ein Auslassventil in einer Abgabevorrichtung, insbesondere in einem Abgabekopf. Hierbei ist das Ventil ganz besonders geeignet, ein nachträgliches Austreten der Flüssigkeit bzw. eines davon gebildeten Produkts, wie Rasierschaum o. dgl., zu verhindern.

Gemäß einem zweiten, auch unabhängig realisierbaren Aspekt der vorliegenden Erfindung bildet das Ventil eine insbesondere aus mehreren Bauteilen, Materialien oder Komponenten bestehende Baugruppe, die vorgefertigt in die Abgabevorrichtung bzw. einen Abgabekopf eingebaut ist. Dies gestattet eine besonders günstige Massenfertigung bzw. Vorfertigung des Ventils. Beispielsweise kann das gleiche Ventil für unterschiedliche Abgabevorrichtungen eingesetzt werden.

Der Einbau des Ventils erfolgt klemmend und/oder rastend. Alternativ oder zusätzlich kann das Ventil auch eingeklebt oder verschweißt werden. Dies gestattet eine einfache, kostengünstige Herstellung.

Weitere Vorteile, Merkmale, Eigenschaften und Aspekte der vorliegenden Erfindung ergeben sich aus den Ansprüchen und der folgenden Beschreibung einer bevorzugten Ausführungsform anhand der Zeichnung. Es zeigt:
- Fig. 1: einen schematischen Schnitt einer vorschlagsgemäßen Abgabevorrichtung mit einem Behälter und mit einem vorschlagsgemäßen Ventil;
- Fig. 2: einen schematischen vergrößerten Schnitt des Ventils entsprechend Fig. 1, jedoch ohne Abgabevorrichtung;
- Fig. 3: eine Draufsicht des Ventils;
- Fig. 4: eine Draufsicht auf ein Halteteil des Ventils ohne Ventilelement; und
- Fig. 5: einen Schnitt des Halteteils gemäß Fig. 4 entlang der Linie V-V.

In den teilweise nicht maßstabsgerechten, nur schematischen Figuren werden für gleiche oder ähnliche Teile dieselben Bezugszeichen verwendet, wobei entsprechende oder vergleichbare Eigenschaften und Vorteile erreicht werden, auch wenn eine wiederholte Beschreibung weggelassen ist.

Fig. 1 zeigt in einem schematischen Schnitt eine vorschlagsgemäße Abgabevorrichtung 1, die vorzugsweise als Abgabekopf zur Abgabe einer Flüssigkeit 2 im eingangs genannten Sinn, beispielsweise einer Lotion, ausgebildet ist.

Die Flüssigkeit 2 bzw. ein davon gebildetes, auszugebendes Produkt kann höher viskos sein als Wasser oder ggf. sogar pastös. Insbesondere kann die Flüssigkeit 2 auch einen Schaum oder Gel bilden. Die Flüssigkeit 2 kann auch Gas in flüssiger und/oder sonstiger Form enthalten.

Insbesondere ist die Abgabevorrichtung 1 zur nicht-sprühenden Abgabe der Flüssigkeit 2 ausgebildet. Insbesondere erfolgt eine Ausgabe der Flüssigkeit 2 als Schaum, vorzugsweise als Rasierschaum o. dgl. Die Flüssigkeit 2 ist hierzu insbesondere selbstaufschäumend ausgebildet und/oder wird bei der Abgabe aufgeschäumt.

Jedoch kann die Flüssigkeit 2 grundsätzlich auch im nicht-aufgeschäumten Zustand abgegeben werden und insbesondere auch nicht-aufschäumend ausgebildet sein. Weiter ist es auch möglich, daß die Flüssigkeit 2 nur ganz gering aufschäumt, so daß das Aufschäumen beispielsweise lediglich das Volumen etwas vergrößert, aber im wesentlichen eine flüssige oder pastöse Konsistenz bei der Abgabe beibehalten wird.

Es ist anzumerken, daß an Stelle der beispielhaft erläuterten Abgabe der Flüssigkeit 2 als Schaum grundsätzlich auch jede sonstige Abgabe der Flüssigkeit 2 - ggf. auch als pastöse Masse, als Gel, als Tropfen, als Strahl oder als Sprühnebel - in Frage kommt.

Die Abgabevorrichtung 1 ist vorzugsweise mit einem Reservoir, insbesondere einem Behälter 3, für die auszugebende Flüssigkeit 2 versehen oder verbunden. Das Reservoir kann also einen Teil der Abgabevorrichtung 1 bilden oder kann an diese angeschlossen oder anschließbar sein.

Beim Darstellungsbeispiel ist das Reservoir als vorzugsweise starrer Behälter 3, insbesondere als Druckbehälter ausgebildet. Der Behälter 3 ist insbesondere länglich und/oder zylindrisch und/oder starr - besonders bevorzugt als metallische Dose - für die Flüssigkeit 2 ausgebildet.

Die Flüssigkeit 2 im Reservoir ist vorzugsweise entweder unter Druck setzbar oder steht unter Druck. Insbesondere enthält der Behälter 3 oder die Flüssigkeit 2 ein geeignetes Treibmittel, vorzugsweise ein flüchtiges und/oder brennbares Treibmittel, komprimiertes Gas und/oder Kohlendioxid. Jedoch kann die Abgabevorrichtung 1 auch eine Pumpe o. dgl. bilden, die die Flüssigkeit 2 insbesondere aus dem Behälter 3 saugt.

Der Behälter 3 weist besonders bevorzugt stirnseitig ein nur schematisch angedeutetes Abgabeventil 4 auf, an das die Abgabevorrichtung 1 bzw. der davon gebildete Abgabekopf 6 angeschlossen oder anschließbar ist.

Beim Darstellungsbeispiel weist die Abgabevorrichtung 1 vorzugsweise ein Gehäuseteil 5 auf, das mit dem Reservoir bzw. Behälter 3 verbunden oder verbindbar, besonders bevorzugt klemmend und/oder rastend darauf aufsetzbar ist.

Die Abgabevorrichtung 1 weist weiter auf oder bildet einen vorzugsweise von dem Gehäuseteil 5 gehaltenen und/oder gebildeten Abgabekopf 6, der vorzugsweise einen Förderkanal 7 bildet und an das Abgabeventil 4 anschließbar bzw. angeschlossen ist. Beim Darstellungsbeispiel ist der Abgabekopf 6 mit einem entsprechenden Anschlußabschnitt 8 zur insbesondere steckbaren Verbindung mit dem Abgabeventil 4 versehen.

Beim Darstellungsbeispiel sind das Gehäuseteil 5 und der Abgabekopf 6 vorzugsweise einstückig miteinander ausgebildet, insbesondere wobei das Gehäuseteil 5 dem Abgabekopf 6 kippbar bzw. niederdrückbar hält, beispielsweise über ein Filmscharnier oder einem sonstigen insbesondere elastisch verformbaren Verbindungsabschnitt.

Das Gehäuseteil 5 bzw. der Abgabekopf 6 ist vorzugsweise spritzgegossen bzw. aus Kunststoff hergestellt.

Die Abgabevorrichtung 1 weist vorzugsweise ein über einen Verbindungskanal 9 angeschlossenes Ventil 10 auf, das insbesondere ein Auslaßventil bildet, so daß nachfolgend immer vom Auslaßventil gesprochen wird.

Das Auslaßventil 10 schließt vorzugsweise den Verbindungskanal 9 auslaßseitig. Es ist anzumerken, daß das Auslaßventil 10 auch unmittelbar den Förderkanal 7 auslaßseitig verschließen kann. In diesem Fall kann der Verbindungskanal 9 also entfallen oder vom Förderkanal 7 gebildet sein.

Das Auslaßventil 10 bildet vorzugsweise eine Baugruppe, die insbesondere vorgefertigt eingebaut wird. Beim Darstellungsbeispiel wird das Auslaßventil 10 von einer Ausnehmung oder Aufnahme 11 gehalten oder aufgenommen. Vorzugsweise ist das Auslaßventil 10 rastend oder klemmend von der Aufnahme 11 aufnehmbar oder halterbar. Insbesondere ist das Auslaßventil 10 zumindest teilweise in die Aufnahme 11 einsteckbar. Alternativ oder zusätzlich kann das Auslaßventil 10 auch durch Kleben, Schweißen oder auf sonstige geeignete Art und Weise an dem Abgabekopf 6 bzw. der Abgabevorrichtung 1 angebracht werden.

Fig. 2 zeigt in einer vergrößerten Schnittdarstellung das Auslaßventil 10 gemäß Fig. 1, jedoch ohne Abgabevorrichtung 1 bzw. Abgabekopf 6, also die vorzugsweise separate hergestellte, vorgefertigte Baugruppe.

Besonders bevorzugt weist das Auslaßventil 10 ein Ventilelement 12 auf, das zum Öffnen und Schließen des Auslaßventils 10 zumindest partiell elastisch verformbar ist. Das Ventilelement 12 ist aus einem entsprechend elastisch verformbarem Material hergestellt. Fig. 2 zeigt das Auslaßventil 10 im geschlossenen Zustand, also mit nicht verformten Ventilelement 12, wobei eine mögliche Verformung des Ventilelements 12 zum Öffnen des Auslaßventils 12 gestrichelt angedeutet ist.

Besonders bevorzugt schließt sich keine Düse, kein weiterer Kanal o. dgl. an das Auslaßventil 10 bzw. dessen Ventilelement 12 an. Vielmehr öffnet sich das Auslaßventil 10 "ins Freie". So kann die Flüssigkeit 2 nach Austritt aus dem Auslaßventil 10 von einem nicht dargestellten Benutzer vorzugsweise unmittelbar aufgenommen bzw. benutzt werden.

Das Auslaßventil 10 ist vorzugsweise derart ausgebildet, daß es in Abhängigkeit vom anstehenden Flüssigkeitsdruck, insbesondere bei Überschreiten eines vorbestimmten Mindestdrucks, öffnet. Besonders bevorzugt ist dieser Mindestdruck höher als ein Aufschäumdruck, um die Flüssigkeit 2 selbstaufschäumend ist. Hingegen ist dann (bei geöffnetem Abgabeventil 4) der Abgabedruck und damit der anstehende Produkt- bzw. Flüssigkeitsdruck wiederum höher als der Mindestdruck, so daß zur gewünschten Flüssigkeitsabgabe und Erzeugung bzw. Ausgabe von Schaum das Auslaßventil 10 auch öffnet.

Das Auslaßventil 10 weist beim Darstellungsbeispiel ein Halteteil 13 mit einem Halteabschnitt 14 zur Halterung des Ventilelements bzw. als Gegenstück oder Ventilsitz für das Ventilelement 12 auf. Insbesondere bildet der Halteabschnitt 14 eine Wandung auf der das Ventilelement 12 aufliegt und/oder mit der das Ventilelement 12 verbunden ist.

Das Auslaßventil 10 weist einen Auslaß 15 auf, über den die Flüssigkeit 2 bzw. ein davon gebildetes Produkt - insbesondere ins Freie - ausgebbar ist. Der Auslaß 15 ist vorzugsweise im bzw. vom Ventilelement 12 allein und/oder durch dieses hindurch gebildet.

Insbesondere ist der Auslaß 15 als Durchgangsöffnung im Ventilelement 12 ausgebildet. Vorzugsweise ist der Auslaß 15 schlitzartig ausgebildet. Der Draufsicht des Auslaßventils 10 gemäß Fig. 3 ist zu entnehmen, daß der Auslaß 15 gemäß einer besonders bevorzugten Ausführungsvariante insbesondere als gradliniger Schlitz ausgebildet ist.

Jedoch kann der Auslaß 15 auch jede sonstige Form aufweisen und/oder ggf. auch durch mehrere Durchbrechungen bzw. Durchgangsöffnungen im Ventilelement 12 gebildet sein.

Der Auslaß 15 kann nachträglich in das Ventilelement 12 eingebracht, beispielsweise eingeschnitten, sein. Alternativ oder zusätzlich kann der Auslaß 15 auch bei der Herstellung des Ventilelements 12, besonders bevorzugt bei Spritzen des Ventilelements 12, direkt mit eingeformt, ausgebildet oder zumindest vorgeformt werden.

Vorzugsweise ist der Auslaß 15 bei geschlossenem Auslaßventil 10 - also bei auf dem Halteabschnitt 14 flach oder vollflächig aufliegendem Ventilelement 12 bzw. bei nicht verformtem Ventilelement 12 - geschlossen, insbesondere dadurch, daß die den Auslaß 15 umgebende Wandung des Ventilelements 12, insbesondere ein dem Halteabschnitt 14 benachbarter Rand des Auslasses 15, dichtend aufeinanderliegt.

Erfindungsgemäß wird das Schließen des Auslasses 15 dadurch bewirkt, daß der Auslaß 15 einlaßseitig auf dem Halteabschnitt 14 bzw. der davon gebildeten Auflagefläche oder Wandung bei nicht verformten Ventilelement 12, also bei geschlossenem Auslaßventil 10 aufliegt.

Zum Öffnen des Auslaßventils 10 wird das Ventilelement 12 vorzugsweise selbsttätig, insbesondere durch den Druck der anstehenden Flüssigkeit 2 oder eines davon gebildeten Produkts geöffnet. Zum Öffnen wird das Ventilelement 12 vorzugsweise verformt bzw. bereichsweise vom Halteabschnitt 14 abgehoben, wie in Fig. 2 gestrichelt angedeutet. Diese Verformung erfolgt insbesondere in einem Verformungsbereich 17. Der Auslaß 15 ist innerhalb dieses Verformungsbereichs 17 angeordnet.

Die Verformung des Ventilelements 12 führt vorzugsweise dazu, daß der Auslaß 15 aufgewölbt bzw. geöffnet wird, sich insbesondere also bereits aufgrund der flächenmäßigen Streckung des Ventilelements 12 im Verformungsbereich 17 selbsttätig geöffnet. Dieses Öffnen des Auslasses 15 kann alternativ oder zusätzlich durch den Druck der anstehenden Flüssigkeit 2 bzw. eines davon gebildeten Produkts bewirkt oder unterstützt werden.

Der Auslaß 15 kann sich, wie in Fig. 2 schematisch angedeutet, von seiner dem Halteabschnitt 14 zugewandten Einlaßseite zur Auslaßseite hin erweitern. Diese Erweiterung kann bei geschlossenem und/oder geöffnetem Auslaßventil 10 vorgesehen bzw. realisiert sein. Durch die Querschnittserweiterung zum freien Ende hin kann ein gewünschtes Ausgabe- bzw. Sprühverhalten erreicht werden.

Das Auslaßventil 10 weist vorzugsweise einen Auslaßkanal 16 auf, der insbesondere im oder vom Halteteil 13 bzw. Halteabschnitt 14 gebildet ist. Insbesondere endet der Auslaßkanal 16 im Halteabschnitt 14 und/oder ist auslaßseitig vom Ventilelement 12 überdeckt und bei geschlossenem Auslaßventil 10 vorzugsweise auch auslaßseitig verschlossen. Das Ventilelement 12 verschließt vorzugsweise also eine Auslaßöffnung 18 des Auslaßkanals 17 im nicht verformten Zustand bzw. bei geschlossenem Auslaßventil 10.

Der Auslaßkanal 16 endet vorzugsweise auch innerhalb des Verformungsbereichs 17, so daß bei verformtem Ventilelement 12 der Auslaßkanal 16 auslaßseitig geöffnet bzw. freigegeben werden kann. Insbesondere führt der im Auslaßkanal 16 bei Betätigung der Abgabevorrichtung 1 bzw. des Abgabekopfs 6 und damit bei geöffnetem Abgabeventil 4 anstehende Druck der Flüssigkeit 2 bzw. eines davon gebildeten Produkts dazu, daß das Ventilelement 10 wie bereits angesprochen elastisch verformt bzw. vom Halteabschnitt 14 abgehoben wird, beim Darstellungsbeispiel insbesondere nach außen gewölbt wird. Hierdurch werden der Auslaßkanal 16 und auch der Auslaß 15 geöffnet, so daß das Auslaßventil 10 öffnet.

Bei geöffnetem Auslaßventil 10 kann die Flüssigkeit 2 bzw. das davon gebildete Produkt aus dem Auslaßkanal 16 zwischen dem Ventilelement 12 und dem Halteabschnitt 14 zum Auslaß 15 und durch diesen hindurch ins Freie strömen bzw. austreten.

Das Ventilelement 12 ist vorzugsweise flächig bzw. flach ausgebildet. Der Halteabschnitt 14 ist vorzugsweise flächig oder flach ausgebildet und/oder bildet vorzugsweise eine flache oder im wesentlichen ebene Auflagefläche oder Wandung für das Ventilelement 12.

Die Hauptausgaberichtung des Auslaßventils 10 erstreckt sich vorzugsweise quer oder senkrecht zu der bevorzugten Flächenerstreckung des Ventilelements 12 und/oder Halteabschnitts 14.

Der Auslaßkanal 16 erstreckt sich vorzugsweise quer oder senkrecht zu der bevorzugten Flächenerstreckung des Ventilelements 12 und/oder Halteabschnitts 14.

Der Auslaß 15 ist gegenüber dem Auslaßkanal 16 vorzugsweise quer versetzt angeordnet, insbesondere mit einem Versatz 19. Der Versatz 19 ist vorzugsweise derart groß, daß der Auslaß 15 seitlich neben der Auslaßöffnung des Auslaßkanals 16 liegt. Hierdurch wird erreicht, daß bei geöffnetem Auslaßventil 10 die Flüssigkeit 2 oder das davon gebildete Produkt ausgehend vom Auslaßkanal 18 zunächst vorzugsweise um etwa 90° umgelenkt und anschließend zum Einströmen in den Auslaß 15 und Austreten wieder um etwa 90° umgelenkt wird. Es erfolgt also vorzugsweise eine doppelte Umlenkung im Auslaßventil 10.

Die Hauptausgaberichtung des Auslaßventils 10 bzw. Auslasses 15 einerseits und die Haupterstreckungsrichtung des Auslaßkanals 16 verlaufen vorzugsweise zumindest im wesentlichen parallel zueinander.

Vorzugsweise ist der Auslaßkanal 16 auslaßseitig bzw. mit seiner Auslaßöffnung zum Ventilelement 12 hin verengt. So kann die Größe des Verformungsbereichs 17 verringert oder minimiert werden.

Beim Darstellungsbeispiel weist der Auslaßkanal 16 bzw. dessen Auslaßöffnung 18 einen vorzugsweise zumindest im wesentlichen runden Querschnitt auf. Jedoch kann insbesondere die Auslaßöffnung des Auslaßkanals 16 auch jeden beliebigen sonstigen Querschnitt, beispielsweise einen flachen oder halbmondförmigen Querschnitt, aufweisen, insbesondere um eine besonders kompakte Anordnung und/oder einen kleinen Verformungsbereich 17 zu ermöglichen.

Das Auslaßventil 10 bzw. dessen Halteteil 13 ist vorzugsweise mit einem Haltebereich 20 zur Befestigung oder Verbindung des Auslaßventils 10 mit der Abgabevorrichtung 1 bzw. dem Abgabekopf 6 versehen. Der Haltebereich 20 ist beim Darstellungsbeispiel vorzugsweise stutzenartig oder rohrförmig ausgebildet, insbesondere wobei der Auslaßkanal 16 vom Haltebereich 20 gebildet ist bzw. darin verläuft. Vorzugsweise ist der Haltebereich 20 einstückig am Halteteil 13 angeformt.

Vorzugsweise ist der Haltebereich 20 in die Aufnahme 11 einsteckbar. Besonders bevorzugt ist die Aufnahme 11 ringartig ausgebildet, so daß der Haltebereich 20 in diesem Ringraum einführbar oder einsteckbar ist. Jedoch sind auch andere konstruktive Lösungen möglich.

Die Abgabevorrichtung 1 bzw. der Abgabekopf 6 ist vorzugsweise derart ausgebildet, daß der Abgabekopf 6 oder ein vorzugsweise oben angeordneter oder gebildeter Betätigungsabschnitt 21 - vorzugsweise manuell - niederdrückbar und/oder verkippbar ist. Durch das Niederdrücken bzw. Kippen erfolgt das Öffnen des Abgabeventils 4, insbesondere indem der Anschlußabschnitt 8 entsprechend auf das Abgabeventil 4 einwirkt.

Beim Darstellungsbeispiel ist der Abgabekopf 6 bzw. der Betätigungsabschnitt 20 vorzugsweise um eine zur Zeichenebene von Fig. 1 im wesentlichen senkrecht verlaufende Achse kippbar, insbesondere unter elastischer Verformung eines Verbindungsabschnitts.

Bei geöffnetem Abgabeventil 4 kann dann die im Reservoir bzw. Behälter 3 vorzugsweise unter Druck stehende Flüssigkeit 2 über eine Steigleitung 22 (Fig. 1) und das geöffnete Abgabeventil 4 in den Förderkanal 7 strömen. Beispielsweise erfolgt dann im Förderkanal 7 ein zumindest erstes Aufschäumen der Flüssigkeit 2. Optional kann hierzu auch eine nicht dargestellte Schaumbildungseinrichtung (zusätzlich oder alternativ) vorgesehen sein. Beispielsweise kann die Flüssigkeit 2 bzw. der Schaum durch ein nicht dargestelltes Gitter geführt und/oder durch Zuführung von Gas bzw. Luft (zusätzlich oder alternativ) aufgeschäumt werden.

Die unter Druck stehende Flüssigkeit 2 bzw. ein davon gebildetes Produkt kann über den Förderkanal 7 und Verbindungskanal 9 zum Auslaßventil 10 strömen, insbesondere in den Auslaßkanal 16. Der dann auf das Auslaßventil 10 wirkende Druck bewirkt ein Öffnen des Auslaßventils 10, so daß die gewünschte Ausgabe der Flüssigkeit 2 bzw. des davon gebildeten Produkts erfolgt. Aufgrund des bei geöffnetem Abgabeventil 4 im Kanal 7, 9, 18 herrschenden bzw. anstehenden Drucks öffnet das Auslaßventil 10 vorzugsweise selbsttätig.

Nach Loslassen des Betätigungsabschnitts 21 bzw. Abgabekopf 6 erfolgt vorzugsweise aufgrund entsprechender Rückstellkräfte, ggf. auch durch ein zusätzliches Rückstellmittel, wie eine Rückstellfeder, eine Rückstellung in die Ausgangslage bzw. unbetätigte Lage. Dementsprechend kann das Abgabeventil 4 wieder schließen. Dadurch fällt der auf das Auslaßventil 10 wirkende Druck wieder unter den Öffnungsdruck des Auslaßventils 10 und das Auslaßventil 10 bzw. dessen Ventilelements 12 schließt vorzugsweise wieder selbsttätig.

Die Flüssigkeitsabgabe bzw. Schaumerzeugung endet, wenn der im Kanal 7, 9, 16 herrschende Flüssigkeitsdruck bzw. Abgabedruck wieder unter den Mindestdruck fällt, so daß das Auslaßventil 10 - insbesondere durch elastische Rückstellung des Ventilelements 12 - wieder schließt. Dies ist dann der Fall, wenn das Abgabeventil 4 - insbesondere durch Loslassen bzw. automatische Rückstellung des Abgabekopfs 6 bzw. Betätigungsabschnitts 21 - wieder schließt und der Druck im Kanal 7, 9, 16 unter dem Mindestdruck sinkt. Das geschlossene bzw. sich schließende Auslaßventil 10 verhindert dann, daß noch im Kanal 7 befindliche Flüssigkeit 2 bzw. befindliches Produkt, wie Schaum o. dgl., in unerwünschter Weise nachträglich austreten bzw. herausschäumen kann.

Ein besonderer Vorteil des Auslaßventils 10 liegt darin, daß neben der Vermeidung eines nachträglichen Austritts der Flüssigkeit 2, insbesondere eines Nachschäumens, auch für den Benutzer eine sehr einfache Reinigung ermöglicht wird, da das Auslaßventil 10 vorzugsweise einen sauberen bzw. leicht zu reinigenden Auslaß 15 bildet.

Beim Darstellungsbeispiel erfolgt die Flüssigkeitsausgabe vorzugsweise im wesentlichen quer, insbesondere senkrecht, zur Niederdrückrichtung bzw. Öffnungsrichtung des Abgabeventils 4 und/oder zumindest im wesentlichen horizontal oder quer zur Längsrichtung des Behälters 3.

Wie bereits erwähnt, ist das Ventilelement 12 im Verformungsbereich 17 nicht mit dem darunter liegenden Halteabschnitt 14 verbunden.

Das Ventilelement 12 ist vorzugsweise jedoch in einem sich seitlich an den Verformungsbereich 17 anschließenden Verbindungsbereich 23 vorzugsweise fest und/oder unlösbar, insbesondere flüssigkeitsdicht und ggf. auch gasdicht mit dem Halteabschnitt 14 verbunden. Vorzugsweise ist das Ventilelement 12 vollflächig im Verbindungsbereich 23 mit dem darunter liegenden Halteabschnitt 14 verbunden. Der Verbindungsbereich 23 umgibt den Verformungsbereich 17 vorzugsweise ringartig und/oder umgibt den Verformungsbereich 17 vorzugsweise vollständig.

Das Ventilelement 12 ist vorzugsweise durch Anspritzen im Verbindungsbereich 23 fest mit dem Halteabschnitt 14 bzw. Halteteil 13 verbunden. Jedoch kann das Ventilelement 12 grundsätzlich auch auf jede sonstige geeignete Art und Weise mit dem Halteabschnitt 14 unlösbar verbunden und/oder dichtend dagegen gehalten sein. Beispielsweise kann das Ventilelement 12 auch mit dem Halteabschnitt 14 verklebt oder verschweißt sein. Es ist auch möglich, daß der Halteabschnitt 14 von dem Ventilelement 12 umspritzt und dadurch das Ventilelement 12 mit dem Halteabschnitt 14 verbunden ist.

Gemäß einem bevorzugten Aspekt liegt das Ventilelement 12 vorzugsweise gleichmäßig bzw. vollflächig auf dem Halteabschnitt 14 auf.

Das Halteteil 13 bzw. dessen Halteabschnitt 14 ist aus einem ersten Material, insbesondere einem relativ starren Kunststoffmaterial, hergestellt. Bevorzugt wird ein Polyolephin, insbesondere PP (Polypropylen) oder PE (Polyethylen) eingesetzt.

Das Ventilelement 12 ist aus einem zweiten Material und/oder durch Spritzen hergestellt. Insbesondere handelt es sich bei dem zweiten Material um ein Elastomer und/oder einen Thermoplasten. Bevorzugt wird ein TPE (thermoplastisches Elastomer) oder TPV o. dgl. eingesetzt. Insbesondere handelt es sich um ein flexibles Material. Das zweite Material ist insbesondere flexibel oder weicher als das erste Material. Dies ist wünschenswert, da das daraus gebildete Ventilelement 12 eine gewisse elastische Verformbarkeit und/oder Flexibilität im Gegensatz zum Halteabschnitt 14 aufweisen soll.

Dementsprechend sind das erste Material und das zweite Material vorzugsweise unterschiedlich, unterscheiden sich also insbesondere hinsichtlich ihrer Zusammensetzung und/oder Eigenschaften. Jedoch ist es grundsätzlich auch möglich, das gleiche bzw. dasselbe Material zu verwenden.

Vorzugsweise wird für das erste Material und das zweite Material eine Materialpaarung gewählt, so daß die beiden Materialien vorzugsweise direkt durch Spritzen miteinander fest verbindbar sind. Besonders bevorzugt ist eine derartige feste Verbindung der beiden Materialien ohne Vorbehandlung, Haftvermittler, Bearbeitung o. dgl. erreichbar.

Besonders bevorzugt erfolgt ein Anspritzen des Ventilelements 12 an das Halteteil 13 bzw. den Halteabschnitt 14, insbesondere durch sogenannte "Bi-Injection", bei der zunächst ein Material (das erste Material) in eine Spritzform gespritzt und dann das andere Material (das zweite Material) insbesondere in derselben Spritzform gegen das zuvor gespritzte Material gespritzt wird. Jedoch ist es grundsätzlich auch möglich, daß die beiden Materialien grundsätzlich fast gleichzeitig in dieselbe Spritzform gespritzt werden.

Durch das Spritzen der beiden Materialien gegeneinander wird die gewünschte feste Verbindung im Verbindungsbereich 23 erreicht. Vorzugsweise sind keine weiteren Maßnahmen zur Verbindung der beiden Materialien bzw. Bauteile (hier des Halteabschnitts 14 und des Ventilelements 12) in dem gewünschten Verbindungsbereich 23 erforderlich, um die gewünschte Festigkeit, chemische Verbindung, chemische Beständigkeit und/oder Dichtigkeit zu erreichen. Jedoch können grundsätzlich auch ergänzende oder alternativ sonstige Maßnahmen, wie ein Verpressen, Einklemmen, Verschweißen o. dgl. eingesetzt werden.

Fig. 4 zeigt das Halteteil bzw. den Halteabschnitt 14 in einer Draufsicht. Schräg schraffiert ist der Verbindungsbereich 23 angedeutet, in dem das in Fig. 4 nicht dargestellte Ventilelement 12 flächig mit dem Halteabschnitt 14 verbunden wird.

Fig. 4 zeigt weiter einen vorbehandelten Bereich 24, der insbesondere durch eine Folie 25 gebildet bzw. bestimmt wird, wie nachfolgend noch näher erläutert. Der Vorbehandlungsbereich 24 liegt insbesondere den Verformungsbereich 17 für das Ventilelement 12 fest, da sich das Ventilelement 12 im vorbehandelten Bereich 24 nicht mit dem Halteabschnitt 14 verbindet.

Der Vorbehandlungsbereich 24 umfaßt hier den Auslaßkanal 18 bzw. dessen Auslaßöffnung. Der Auslaß 15 liegt auch vorzugsweise innerhalb des Vorbehandlungsbereichs 24, wie gestrichelt in Fig. 4 angedeutet.

Der Verbindungsbereich 23 umgibt den Vorbehandlungsbereich 24 vorzugsweise vollständig.

Fig. 5 zeigt in einem Schnitt von Fig. 4 entlang der Linie V-V das Halteteil 13 ohne Ventilelement 12 und ohne Folie 25.

Gemäß einem Aspekt der vorliegenden Erfindung wird ein Material, hier das erste Material, insbesondere der Halteabschnitt 14, in dem Bereich 24 vorbehandelt, um zu verhindern, daß sich die beiden Materialien und damit die beiden Bauteile in diesem Bereich 24 miteinander verbinden. Bei den beschriebenen Ausführungsformen wird also erreicht, daß das Ventilelement 12 im vorbehandelten Bereich 24 nicht mit dem Halteabschnitt 14 verbunden wird bzw. sich ausschließlich oder zumindest im vorbehandelten Bereich 24 von dem Halteabschnitt 14 lösen kann. Insbesondere entspricht der Bereich 24 daher dem Verformungsabschnitt 17 oder umgekehrt. Jedoch kann der Vorbehandlungsbereich 24 auch größer als der Verformungsbereich 17 sein.

So kann vorschlagsgemäß erreicht werden, daß das Ventilelement 12, das unmittelbar gegen den Halteabschnitt 14 gespritzt (oder alternativ geklebt) und dadurch mit diesem fest verbunden wird, sich im vorbehandelten Bereich 24 nicht mit diesem verbindet und/oder vorzugsweise ausschließlich im vorbehandelten Bereich 24 wieder von diesem lösbar oder abhebbar ist.

Die vorschlagsgemäße Vorbehandlung kann auch als eine Art Passivierung oder Einbringen einer Trennschicht verstanden werden, die ein Verbinden des ersten und zweiten Materials bzw. der beiden Bauteile 12 und 14 im vorbehandelten Bereich 24 verhindert.

Vorzugsweise wird das erste Material durch Aufbringen einer Beschichtung, Zwischenlage oder Folie 25 vorbehandelt, wie in der schematischen Ansicht gemäß Fig. 4 des Halteabschnitts 14 ohne Ventilelement 12 angedeutet. Insbesondere wird für die Vorbehandlung eine Prägefolie oder Heißsiegelfolie eingesetzt, die das erste Material in dem gewünschten Bereich 24 abdeckt und/oder insbesondere durch Druck und/oder Hitze mit dem ersten Material zumindest bereichsweise verbunden wird.

Je nach Verfahrensablauf kann das Verbinden mit der Folie 25 oder einer sonstigen Abdeckung mit dem ersten Material bzw. Halteabschnitt 14 direkt in der Spritzform und/oder aufgrund der vorhandenen Restwärme nach dem Spritzen und/oder durch zusätzliche bzw. gezielte Wärmeeinwirkung (z. B. Infraroteinstrahlung) und/oder Druckeinwirkung erreicht und/oder gefördert werden.

Alternativ ist es grundsätzlich jedoch auch möglich, die Abdeckung bzw. Folie 25 o. dgl. in dem vorzubehandelnden Bereich 24 nur leicht anhaften oder gar lose aufliegen zu lassen.

Bedarfsweise kann die Abdeckung bzw. Folie 25 auch durch nicht dargestellte Haltestege o. dgl. in gewünschter Weise auf den Halteabschnitt 14 bzw. dem ersten Material positioniert und ggf. auch während des Anspritzens des zweiten Materials bzw. Ventilelements 12 gehalten oder fixiert werden.

Besonders bevorzugt besteht die Beschichtung, Zwischenlage oder Folie 25 aus einem zusätzlichen Material und/oder aus unterschiedlichen Materialien, um ein Verbinden mit dem ersten Material bzw. Halteabschnitt 14 zu ereichen und/oder ein Verbinden mit dem zweiten Material bzw. Ventilelement 12 zu vermeiden.

Bedarfsweise kann die Beschichtung oder Zwischenlage auch durch Aufdrucken, Aufkleben oder auf sonstige geeignete Art und Weise aufgebracht werden.

Wenn die Beschichtung im Vorbehandlungsbereich 24 aus Farbe oder einer sonstigen Flüssigkeit besteht oder gebildet wird, kann diese auch auf jede sonstige geeignete Art und Weise im vorzubehandelnden Bereich 24 zur Vorbehandlung im Sinne der vorliegenden Erfindung aufgetragen werden.

Anschließend wird das zweite Material bzw. Ventilelement 12 vorzugsweise unmittelbar gegen das erste Material bzw. den Halteabschnitt 14 gespritzt und dadurch mit diesem verbunden. Grundsätzlich kann auch eine sonstige Verbindung, beispielsweise durch Kleben, Schweißen o. dgl. in Betracht kommen. Vorzugsweise wird der vorbehandelte Bereich 24 vollständig von dem zweiten Material überdeckt oder eingeschlossen, mit Ausnahme eines Auslasses und/oder Einlasses, soweit vorgesehen.

Die Abdeckung bzw. Folie 25 wird im Bereich der Auslaßöffnung des Auslaßkanals 16 vorzugsweise mechanisch, bei der Herstellung und/oder durch die Flüssigkeit 2 bei der ersten Ausgabe geöffnet. Durch die vorschlagsgemäße Vorbehandlung im Bereich 24 wird erreicht, daß eben gerade keine Verbindung bzw. (feste) Anhaftung des zweiten Materials bzw. Ventilelements 12 am ersten Material bzw. Halteabschnitt 14 bzw. an der Beschichtung, Zwischenlage oder Folie 25 erfolgt. Vielmehr kann sich das zweite Material bzw. Ventilelement 12 - vorzugsweise ausschließlich oder zumindest - im vorbehandelten Bereich 24 wieder abheben oder lösen.

Besonders bevorzugt wird zunächst ein Rohling aus dem ersten Material gespritzt. Anschließend wird die Folie 25 - insbesondere durch Heißprägetechnik - in dem gewünschten Vorbehandlungsbereich 24 aufgeprägt, der später keine Verbindung mit einer weiteren bzw. weichen Komponente eingehen soll. Anschließend wird die weiche bzw. weitere Komponente auf die erste Komponente bzw. Hartkomponente gespritzt, insbesondere so daß die Beschichtung, Zwischenlage oder Folie 25 zumindest im wesentlichen komplett mit eingegossen wird. Anstelle der bevorzugten Heißprägetechnik kann auch ein Bedrucken oder Einlegen eines entsprechenden Zwischenelements, wie einer Zwischenlage oder Folie 25, zur gewünschten Vorbehandlung im Bereich 24 erfolgen.

Insbesondere ist es möglich und vorgesehen, das zweite Material unmittelbar und vollflächig gegen das erste Material bzw. die davon gebildete Oberfläche oder den Halteabschnitt 14 zu spritzen oder in sonstiger Weise aufzubringen. Aufgrund der nur bereichsweisen Vorbehandlung erfolgt dann vorzugsweise eine Haftung bzw. Verbindung nur außerhalb des vorbehandelten Bereichs 24, also im Verbindungsbereich 23. Das Ventilelement 12 kann sich also dann wieder von dem ersten Material in dem vorbehandelten Bereich 24 lösen, beispielsweise abgehoben werden o. dgl., insbesondere um eine fluidische Verbindung für die Flüssigkeit 2 oder ein daraus gebildetes Produkt, wie einen Schaum, oder ein Ventil zu bilden. So wird eine sehr einfache Herstellung und auf einfache Weise die Festlegung gewünschter Verbindungsbereiche 23 ermöglicht.

Es ist grundsätzlich anzumerken, daß der Begriff "feste" Verbindung bei der vorliegenden Erfindung vorzugsweise im Sinne einer chemischen und/oder dichten Verbindung zu verstehen ist.

Bedarfsweise kann es sich bei dem Abgabeventil 4 auch um ein Dosierventil oder eine sonstige Ventileinrichtung handeln.
- 1: Abgabevorrichtung
- 2: Flüssigkeit
- 3: Behälter
- 4: Abgabeventil
- 5: Gehäuseteil
- 6: Abgabekopf
- 7: Förderkanal
- 8: Anschlußabschnitt
- 9: Verbindungskanal
- 10: Auslaßventil
- 11: Aufnahme
- 12: Ventilelement
- 13: Haltebereich
- 14: Halteabschnitt
- 15: Auslaß
- 16: Auslaßkanal
- 17: Verformungsbereich
- 18: Auslaßöffnung
- 19: Versatz
- 20: Haltebereich
- 21: Betätigungsabschnitt
- 22: Steigleitung
- 23: Verbindungsbereich
- 24: Vorbehandlungsbereich
- 25: Folie

## Patentansprüche

1. Ventil (10), insbesondere für eine Abgabevorrichtung (1), besonders bevorzugt einen Ausgabekopf (6), für eine vorzugsweise kosmetische Flüssigkeit (2),
mit einem zum Öffnen des Ventils (10) in einem Verformungsbereich (17) elastisch verformbaren Ventilelement (12), einem dem Ventilelement (12) zugeordneten Halteabschnitt (14) und einem Auslaß (15),
wobei das Ventilelement (12) um den Verformungsbereich (17) herum mit dem Halteabschnitt (14) unlösbar verbunden ist oder dichtend gegen den oder am Halteabschnitt (14) gehalten ist,
wobei das Ventilelement (12) flächig auf dem Halteabschnitt (14) aufliegt und einen insbesondere im oder vom Halteabschnitt (14) gebildeten Auslaßkanal (16) abdeckt, und
wobei der Auslaß (15) durch das Ventilelement (12) hindurch gebildet ist,
**dadurch gekennzeichnet,**
**dass** der Auslaß (15) bei geschlossenem Ventil (10) dadurch geschlossen ist, dass der Auslass (15) einlaßseitig auf dem Halteabschnitt (14) bzw. der davon gebildeten Auflagefläche oder Wandung bei nicht verformtem Ventilelement (12), also bei geschlossenem Ventil (10) aufliegt.

2. Ventil nach Anspruch 1, **dadurch gekennzeichnet, daß** der Auslaß (15) als Durchgangsöffnung ausgebildet ist.

3. Ventil nach Anspruch 1, **dadurch gekennzeichnet, daß** der Auslaß (15) schlitzartig ausgebildet ist.

4. Ventil nach einem der voranstehenden Ansprüche, **dadurch gekennzeichnet, daß** sich der Auslaß (15) von der dem Halteabschnitt (14) zugewandten Seite ausgehend, zur anderen Seite des Ventilelements (12) hin erweitert, insbesondere auch bei geschlossenem Ventil (10).

5. Ventil nach einem der voranstehenden Ansprüche, **dadurch gekennzeichnet, daß** das Ventilelement (12) unmittelbar gegen den Halteabschnitt gespritzt oder geklebt und insbesondere dadurch mit diesem fest verbunden ist.

6. Ventil nach einem der voranstehenden Ansprüche, **dadurch gekennzeichnet, daß** der Halteabschnitt (14) in einem insbesondere den Verformungsbereich (17) bildenden Bereich (24) derart vorbehandelt ist, daß das Ventilelement (12) im vorbehandelten Bereich (24) nicht mit dem Halteabschnitt (14) verbunden und/oder von diesem vorzugsweise ausschließlich im vorbehandelten Bereich (24) voneinander lösbar ist.

7. Ventil nach Anspruch 6, **dadurch gekennzeichnet, daß** der Halteabschnitt (14) durch Aufbringen einer Beschichtung, Zwischenlage oder Folie (25) vorbehandelt ist.

8. Ventil nach Anspruch 7, **dadurch gekennzeichnet, daß** die Beschichtung, Zwischenlage oder Folie (25) mit dem Halteabschnitt (14) fest verbunden ist.

9. Ventil nach Anspruch 7 oder 8, **dadurch gekennzeichnet, daß** die Beschichtung, Zwischenlage oder Folie (25) mit dem Ventilelement (12) nicht verbunden ist.

10. Ventil nach einem der voranstehenden Ansprüche, **dadurch gekennzeichnet, daß** das Ventilelement (12) vorzugsweise ausschließlich in einem ringförmigen oder umlaufenden Verbindungsbereich (23) mit dem Halteabschnitt (14) fest verbunden sind.

11. Ventil nach einem der voranstehenden Ansprüche, **dadurch gekennzeichnet, daß** der Auslaß (15) seitlich oder quer zum Auslaßkanal (18) versetzt ist, insbesondere so, daß der Auslaß (15) nicht den Auslaßkanal (18) überdeckt.

12. Ventil nach einem der voranstehenden Ansprüche, **dadurch gekennzeichnet, daß** die Hauptausgaberichtung des Auslasses (15) zumindest im wesentlichen parallel zur Haupterstreckungsrichtung des Auslaßkanals (18) verläuft.

13. Ventil nach einem der voranstehenden Ansprüche, **dadurch gekennzeichnet, daß** die Hauptausgaberichtung des Auslasses (15) quer oder senkrecht zur Flächenerstreckung des Ventilelements (12) oder Halteabschnitts (14) verläuft.

14. Ventil nach einem der voranstehenden Ansprüche, dadurch gekenunzeichnet, daß das Ventilelement (12) und/oder der Halteabschnitt (14) zumindest im wesentlichen flach, plattenförmig oder eben ausgebildet ist bzw. sind.

15. Abgabevorrichtung (1) für eine vorzugsweise kosmetische Flüssigkeit (2), wobei die Abgabevorrichtung (1) einen Abgabekopf (6) aufweist oder bildet, wobei der Abgabekopf (6) ein Auslaßventil (10) für die Flüssigkeit (2) bzw. ein davon gebildetes Produkt, wie Schaum oder Gel, aufweist,
**dadurch gekennzeichnet,**
**daß** das Auslaßventil (10) als Ventil gemäß einem der voranstehenden Ansprüche ausgebildet und/oder als vorgefertigte Baugruppe eingebaut ist, und daß das Ventil (10) klemmend oder rastend im Ausgabekopf (6) aufgenommen oder gehalten ist.

## Claims

1. A valve (10), particularly for a dispensing device (1), especially preferably a dispenser head (6), for a preferably cosmetic liquid (2),
having an elastically deformable valve element (12) for opening the valve (10) in a deformation area (17), a retaining section (14) assigned to the valve element (12) and an outlet (15),
wherein the valve element (12) is connected non-detachably around the deformation area (17) to the retaining section (14) or is held in a sealing manner against or on the retaining section (14),
wherein the valve element (12) lies flat on the retaining section (14) and covers an outlet duct (16) formed particularly in or from the retaining section (14), and
wherein the outlet (15) is formed through the valve element (12),
**characterized in**
**that** the outlet (15) is closed in the case of closed valve (10) in that the outlet (15) on the inlet side lies on the retaining section (14) or the supporting surface or wall in the case of non-deformed valve element (12), therefore in the case of closed valve (10).

2. A valve according to claim 1, **characterized in that** the outlet (15) is designed as a passage opening.

3. A valve according to claim 1, **characterized in that** the outlet (15) is designed in a slit-like manner.

4. A valve according to one of the preceding claims, **characterized in that** the outlet (15) emanating from the side facing the retaining section (14), extends to the other side of the valve element (12) particularly also in the case of closed valve (10).

5. A valve according to one of the preceding claims, **characterized in that** the valve element (12) is injected or glued directly to the retaining section and in particular thereby firmly connected to the latter.

6. A valve according to one of the preceding claims, **characterized in that** the retaining section (14) is pretreated in an area (24) forming in particular the deformation area (17) such that the valve element (12) in the pretreated area (24) is not connected with the retaining section (14) and/or is detachable from the latter preferably exclusively in the pretreated area (24).

7. A valve according to claim 6, **characterized in that** the retraining section (14) is pretreated by the application of a coating, intermediate layer or film (25).

8. A valve according to claim 7, **characterized in that** the coating, intermediate layer or film (25) is firmly connected with the retaining section (14).

9. A valve according to claim 7 or 8, **characterized in that** the coating, intermediate layer or film (25) is not connected with the valve element (12).

10. A valve according to one of the preceding claims, **characterized in that** the valve element (12) is firmly connected with the retaining section (14) preferably exclusively in a ring-shaped or circumferential connection area (23).

11. A valve according to one of the preceding claims, **characterized in that** the outlet (15) is displaced laterally or transversely to the outlet duct (18), particularly so that the outlet (15) does not cover the outlet duct (18).

12. A valve according to one of the preceding claims, **characterized in that** the main dispensing direction of the outlet (15) runs at least substantially parallel to the main extension direction of the outlet duct (18).

13. A valve according to one of the preceding claims, **characterized in that** the main dispensing direction of the outlet (15) runs transversely or perpendicular to the surface extension of the valve element (12) or the retaining section (14).

14. A valve according to one of the preceding claims, **characterized in that** the valve element (12) and/or the retaining section (14) is or are designed at least substantially flat, plate-shaped or level.

15. A dispensing device (1) for a preferably cosmetic liquid (2), wherein the dispensing device (1) has or forms a dispenser head (6), wherein the dispenser head (6) has an outlet valve (10) for the liquid (2) or a product formed therefrom, such as foam or gel,
**characterized in**
**that** the outlet valve (10) is designed as a valve according to one of the preceding claims and/or is installed as a prefabricated assembly, and that the valve is housed or held in the dispenser head (6) in a clamping or locking manner.

## Revendications

1. Valve (10), en particulier pour un dispositif distributeur (1), de façon particulièrement préférée une tête de délivrance (6), pour un liquide de préférence cosmétique (2), comprenant un élément de valve (12) déformable de façon élastique dans une zone de déformation (17) destiné à ouvrir la valve (10), une section de retenue (14) associée à l'élément de valve (12) et une sortie (15),
étant entendu que l'élément de valve (12) est relié de façon inamovible avec la section de retenue (14) autour de la zone de déformation (17) ou maintenu de façon étanche contre ou sur la section de retenue (14),
étant entendu que l'élément de valve (12) repose à plat sur la section de retenue (14) et recouvre un canal de sortie (16) formé en particulier dans ou par la section de retenue (14), et
étant entendu que la sortie (15) est formée au travers de l'élément de valve (12),
**caractérisée**
**en ce que** lorsque la valve (10) est fermée, la sortie (15) est fermée en ce que la sortie (15) repose du côté de l'entrée sur la section de retenue (14) ou la surface de support ou paroi formée par celle-ci lorsque l'élément de valve (12) n'est pas déformé, c'est-à-dire lorsque la valve (10) est fermée.

2. Valve selon la revendication 1, **caractérisée en ce que** la sortie (15) est réalisée comme ouverture débouchante.

3. Valve selon la revendication 1, **caractérisée en ce que** la sortie (15) est réalisée en forme de fente.

4. Valve selon l'une des revendications précédentes, **caractérisée en ce que** la sortie (15) va en s'élargissant depuis le côté dirigé vers la section de retenue (14) en direction de l'autre côté de l'élément de valve (12), en particulier également lorsque la valve (10) est fermée.

5. Valve selon l'une des revendications précédentes, **caractérisée en ce que** l'élément de valve (12) est injecté ou collé directement contre la section de retenue, et en particulier, fixé à demeure à celle-ci.

6. Valve selon l'une des revendications précédentes, **caractérisée en ce que** la section de retenue (14) est prétraitée, dans une zone (24) formant en particulier la zone de déformation (17), de telle sorte que l'élément de valve (12) n'est pas relié à la section de retenue (14) dans la zone prétraitée (24) et/ou il peut de préférence uniquement être séparé de celle-ci uniquement dans la zone prétraitée (24).

7. Valve selon la revendication 6, **caractérisée en ce que** la section de retenue (14) est prétraitée par l'application d'un revêtement, d'une couche intermédiaire ou d'un film (25).

8. Valve selon la revendication 7, **caractérisée en ce que** le revêtement, la couche intermédiaire ou le film (25) est relié à demeure à la section de retenue (14).

9. Valve selon la revendication 7 ou 8, **caractérisée en ce que** le revêtement, la couche intermédiaire ou le film (25) n'est pas relié à l'élément de valve (12).

10. Valve selon l'une des revendications précédentes, **caractérisée en ce que** l'élément de valve (12) est de préférence relié à demeure à l'élément de retenue (14) uniquement dans une section de jonction (23) de forme circulaire ou périphérique.

11. Valve selon l'une des revendications précédentes, **caractérisée en ce que** la sortie (15) est décalée latéralement ou transversalement par rapport au canal de sortie (18), en particulier de telle sorte que la sortie (15) ne recouvre pas le canal de sortie (18).

12. Valve selon l'une des revendications précédentes, **caractérisée en ce que** la direction de délivrance principale de la sortie (15) s'étend au moins essentiellement parallèlement à la direction principale dans laquelle s'étend le canal de sortie (18).

13. Valve selon l'une des revendications précédentes, **caractérisée en ce que** la direction de délivrance principale de la sortie (15) s'étend transversalement ou perpendiculairement par rapport à l'extension à plat de l'élément de valve (12) ou de la section de retenue (14).

14. Valve selon l'une des revendications précédentes, **caractérisée en ce que** l'élément de valve (12) et/ou la section de retenue (14) est ou sont réalisé(e)(s) au moins essentiellement de façon plane, en forme de plaque, ou de façon lisse.

15. Dispositif distributeur (1) pour un liquide de préférence cosmétique (2), dans lequel le dispositif distributeur (1) présente ou forme une tête distributrice (6), étant entendu que la tête distributrice (6) présente une valve de sortie (10) pour le liquide (2) ou un produit formé par celui-ci, comme une mousse ou un gel,
**caractérisé**
**en ce que** la valve de sortie (10) est réalisée comme valve selon l'une des revendications précédentes et/ou intégrée comme composant préfabriqué et en ce que la valve (10) est logée ou maintenue par adhésion ou par encliquetage dans la tête de délivrance (6).
